# DEMANDE DE BREVET EUROPEEN

(11) **EP 4 764 391 A1**
(43) Date de publication de la demande: **24.06.2026**
(21) Numéro de dépôt: 25209935.3
(22) Date de dépôt: 21.10.2025
(51) Int. Cl.: F41H 5/013, F41H 5/02, F41H 7/02, F41H 7/04, F41H 5/04

(54) **VEHICULES AUTOMOBILES BLINDES**

(30) Priorité: 19.12.2024 FR 2414576
(71) Demandeur: CNIM Systèmes Industriels, 83500 La Seyne-sur-Mer (FR)
(72) Inventeur: PARIENTE, Jonathan, 83000 TOULON (FR)
(74) Mandataire: Ipsilon

(57) **Abrégé**

Ce véhicule automobile blindé est pourvu d'un habitacle clos par une caisse rigide (1) munie d'une ou de plusieurs plaques de surprotection balistique (2) rapportées à l'extérieur de ladite caisse rigide.

Il comprend au moins une couche d'isolant thermique (5), interposée entre la caisse rigide (1) et la ou les plaques de surprotection balistique (2).

## Description

### DOMAINE DE L'INVENTION

L'invention vise le domaine technique de la protection et du blindage, notamment de véhicules automobiles, et plus particulièrement pour application militaire.

### ETAT ANTERIEUR DE LA TECHNIQUE

Le blindage des véhicules, notamment à vocation militaire, met traditionnellement en œuvre des plaques de blindage, par exemple réalisées en acier, aluminium voir en matériau composite, recouvrant notamment l'habitacle desdits véhicules. Ces plaques de blindage peuvent en outre se voir adjoindre des plaques de surprotection balistique, extérieures par rapport au blindage proprement dit, et qui ont notamment vocation à atténuer l'impact d'un projectile ou le souffle dû à l'explosion d'un engin explosif, et en outre permettent d'atténuer l'énergie générée par une telle explosion ou par un tel impact.

Corollairement, il est également connu d'isoler thermiquement l'habitacle de tels véhicules. Cette isolation est généralement réalisée au moyen de couches d'isolant thermique rapportées contre la paroi interne de la caisse définissant l'habitacle.

L'expérience démontre cependant que, si certes ces couches d'isolant thermique assurent correctement la fonction qui leur est dévolue, elles ont tendance à s'altérer relativement rapidement d'une part, et d'autre part, elles réduisent le volume interne de l'habitacle.

En outre, ces couches nécessitent la réalisation de découpes importantes en raison de la présence d'équipements et de renforts présents au sein dudit habitacle.

L'invention vise à surmonter ces inconvénients.

### EXPOSE DE L'INVENTION

Ainsi, l'invention propose un véhicule automobile blindé pourvu d'un habitacle clos par une caisse rigide munie d'une ou de plusieurs plaques de surprotection balistique rapportées à l'extérieur de ladite caisse rigide.

Selon l'invention, ledit véhicule comprend au moins une couche d'isolant thermique, interposée entre la caisse rigide et la ou les plaques de surprotection balistique et comblant intégralement l'espace défini par la caisse rigide et la ou les plaques de surprotection balistique.

Dit autrement, l'invention propose de mettre à profit l'espace laissé systématiquement ou quasi systématiquement libre entre la caisse définissant l'habitacle et la ou les plaques de surprotection balistique, afin de le remplir d'un isolant thermique, apte à protéger l'habitacle contre la chaleur du milieu ambiant, dans lequel évolue le véhicule.

Ce faisant, les plaques de surprotection balistique permettent de protéger l'isolant des agressions extérieures et, corollairement, l'isolant intégré entre la caisse et la ou les plaques de surprotection balistique offre de meilleures performances d'isolation thermique, puisqu'aussi bien, une partie importante des ponts thermiques que l'on observe régulièrement lorsque l'isolant est placé à l'intérieur de la caisse, est supprimée.

Selon une caractéristique avantageuse de l'invention, la fixation de la ou des plaques de surprotection balistique est réalisée à l'aide d'interfaces rapportées, et notamment soudées sur la paroi externe de la caisse définissant l'habitacle, ces interfaces coopérant avec des vis et rondelles qui tout à la fois assurent le positionnement et la fixation desdites plaques de surprotection et corollairement emprisonnent la ou les couches d'isolant en les plaquant contre la paroi externe de la caisse.

Alternativement, l'isolant thermique peut être collé sur la paroi externe de la caisse définissant l'habitacle ou sur la paroi interne des plaques de surprotection balistique, simplifiant de fait tout l'aspect de fixation mécanique décrit ci-dessus.

L'isolant thermique est typiquement constitué de polyéthylène, et de manière générale de mousse de polymères, dont l'épaisseur peut être typiquement comprise entre 5 et 100 millimètres, et plus particulièrement entre 10 et 50 millimètres.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées.
La figure 1 est une vue schématique de face, illustrant une plaque de surprotection balistique rapportée sur la caisse d'un véhicule blindé.
La figure 2 est une vue schématique en section réalisée selon la ligne A - A de la figure 1, et illustrant le principe général sous-tendant la présente invention.

### DESCRIPTION DETAILLEE DE L'INVENTION

La vue de face de la figure 1 montre très schématiquement une plaque de surprotection balistique (2) fixée sur la paroi externe de la caisse (1), rigide, définissant l'habitacle d'un véhicule, notamment blindé. Dans les faits, cette surprotection balistique est assurée au moyen de plaques juxtaposées et rapportées, notamment par vissage sur la paroi externe de la caisse.

Plus précisément, des interfaces (6), métalliques, sont soudés de manière discrète contre la paroi externe (4) de la caisse, lesdits interfaces étant destinés à coopérer avec des vis (7), lesdites vis engendrant appui de rondelles (8) contre la paroi externe (9) des plaques de surprotection balistique, ce de manière connue.

Ces plaques de surprotection balistique sont traditionnellement réalisées en matériau de blindage, et par exemple réalisées en acier, aluminium, voire en matériau composite, et présentent une épaisseur typique comprise entre 2 et 50 millimètres.

Selon l'invention, les plaques de surprotection balistique (2) emprisonnent une couche d'isolant thermique (5) contre la paroi externe (4) de la caisse (1), ainsi qu'on bien l'observer sur la figure 2. Ainsi, l'invention met à profit l'espace vide existant classiquement entre la caisse et les plaques de surprotection balistique, en le comblant par de l'isolant thermique. Typiquement, cet isolant thermique est constitué de mousse de polyéthylène, d'une épaisseur comprise entre 10 et 50 millimètres. Cependant, tout autre matériau à propriétés d'isolation thermique pourrait être envisagé, en ce compris le liège par exemple.

Les dimensions de ces couches d'isolant thermique ne coïncident pas nécessairement avec celles des plaques de surprotection.

Par ailleurs, afin d'assurer la fixation effective de plaques d'isolant thermique à l'extérieur de la caisse définissant l'habitacle du véhicule considéré, on se sert des mêmes systèmes de fixation que ceux assurant le positionnement et la fixation des plaques de surprotection balistique.

On conçoit de fait qu'en raison du positionnement et du mode de fixation des couches d'isolant thermique, l'interchangeabilité de ces dernières s'en trouve grandement facilitée, typiquement lorsque leurs propriétés d'isolation thermique diminuent dans le temps, ou consécutivement à un impact.

Par ailleurs, en raison de ce positionnement externe et de ce mode de fixation de l'isolant, les ponts thermiques, classiquement observés lorsqu'un tel isolant thermique est positionné à l'intérieur de l'habitacle, sont diminués voire annulés.

Enfin, il convient également de souligner qu'en raison de ce positionnement des couches d'isolant thermique à l'extérieur de la caisse définissant l'habitacle, on dispose d'une meilleure continuité de l'isolation thermique, due à l'absence de découpe nécessaire lorsque ledit isolant est positionné à l'intérieur de l'habitacle, et donc en conséquence de meilleures performances d'isolation thermique.

Enfin, le volume interne de l'habitacle s'en trouve lui-même optimisé.

## Revendications

1. Véhicule automobile blindé pourvu d'un habitacle clos par une caisse rigide (1) munie d'une ou de plusieurs plaques de surprotection balistique (2) rapportées à l'extérieur de ladite caisse rigide, ***caractérisé* en ce qu'**il comprend au moins une couche d'isolant thermique (5), interposée entre la caisse rigide (1) et la ou les plaques de surprotection balistique (2), ladite couche d'isolant thermique (5) comblant intégralement l'espace défini par la caisse rigide et la ou les plaques de surprotection balistique (2).

2. Véhicule automobile blindé selon la revendication *1,* ***caractérisé* en ce que** la fixation de la ou des plaques de surprotection balistique (2) est réalisée à l'aide d'interfaces (6) rapportées, et notamment soudées sur la paroi externe (4) de la caisse rigide (1) définissant l'habitacle, ces interfaces coopérant avec des vis (7) et rondelles (8) aptes à assurer le positionnement et la fixation desdites plaques de surprotection balistique et corollairement à plaquer la ou les couches d'isolant contre la paroi externe (4) de la caisse rigide (1).

3. Véhicule automobile blindé selon l'une des revendications 1 et 2, ***caractérisé* en ce que** l'isolant thermique (5) est constitué de mousse de polymère, et notamment de polyéthylène.

4. Véhicule automobile blindé selon la revendication 3, ***caractérisé* en ce que** l'épaisseur de l'isolant thermique (5) est comprise entre 5 et 100 millimètres.

5. Véhicule automobile blindé selon la revendication 3, ***caractérisé* en ce que** l'épaisseur de l'isolant thermique (5) est comprise entre 10 et 50 millimètres.
